# FASCICULE DE BREVET EUROPEEN

(11) **EP 0 587 516 B1**
(45) Date de publication et mention de la délivrance du brevet: **14.05.1997**
(21) Numéro de dépôt: 93440062.3
(22) Date de dépôt: 13.08.1993
(51) Int. Cl.: B42F 7/06

(54) **Parapheur ou trieur renforcé et procédé de fabrication correspondant**
Verstärkte Unterschriften- oder Sortiermappe und entsprechendes Herstellungsverfahren
Reinforced file for signing and method for its manufacturing

(30) Priorité: 14.08.1992 FR 9210117
(43) Date de publication de la demande: 16.03.1994
(73) Titulaire: EMEY, Société Anonyme, F-88110 Raon-l'Etape (FR)
(72) Inventeur: Caquel, Maurice, F-88110 Raon-l'Etape (FR)
(74) Mandataire: Nuss, Pierre

(56) Documents cités:
- DE-A- 1 436 118
- DE-C- 900 451
- FR-A- 2 588 799
- GB-A- 1 070 217
- US-A- 1 395 372
- US-A- 3 884 742

## Description

La présente invention concerne essentiellement un parapheur ou trieur, principalement composé d'une pluralité de chemises contrecollées les unes aux autres par une partie au moins de leurs faces extérieures, constituant autant de feuillets délimitant les différents compartiments formés par les chemises, et a pour objet un parapheur ou trieur de ce type présentant une stucture renforcée ainsi qu'un procédé de fabrication correspondant.

Actuellement, les parapheurs ou trieurs du type précité sont généralement constitués d'une pluralité de chemises, généralement à dos à soufflet contrecollées les unes aux autres pour former un bloc comportant autant de compartiments qu'il y a de chemises assemblées, lesdits blocs ainsi obtenus étant renforcés, du côté fermé ou de pliage des chemises, par apposition d'une bande généralement en toile (voir par exemple DE-C-900 451).

Néanmoins, cette bande de renforcement n'agit qu'au niveau du dos du parapheur ou trieur et peut, après de nombreuses manipulations d'ouverture et de fermeture ou dans le cas d'applications, répétées ou non, de forces tendant à distendre ledit parapheur ou trieur, se désolidariser, entraînant une détérioration rapide des dos des chemises.

En outre, l'application de cette bande de renforcement après assemblage des chemises entre elles constitue une opération délicate à exécuter, nécessitant une main d'oeuvre importante et rallonge sensiblement la durée du cycle de fabrication dudit parapheur ou trieur.

Par ailleurs, les chemises composant les parapheurs ou trieurs actuels consistent en une feuille simple généralement en papier, buvard, carte ou carton, ne présentant pas de propriété particulière de résistance et/ou de rigidité et donc sujette à une détérioration sensible après des manipulations répétées.

La présente invention a notamment pour but de pallier les inconvénients précités.

Elle a, en effet, pour objet un parapheur ou trieur du type mentionné au début du présent mémoire, caractérisé en ce que chaque chemise est réalisée en une feuille d'un complexe à au moins deux couches de natures différentes, de manière à présenter, d'une part, sur sa face intérieure une feuille de revêtement et, d'autre part, sur sa face extérieure, une feuille de renforcement.

L'invention a également pour objet un procédé de fabrication d'un parapheur ou trieur tel que décrit ci-dessus, caractérisé en ce qu'il consiste à réaliser tout d'abord un complexe à au moins deux couches de natures différentes, à découper des parties rectangulaires dudit complexe en vue de réaliser des chemises, puis à former sur lesdites parties rectangulaires, avantageusement par refoulage au niveau de la feuille de revêtement, un pli de refoulage central s'étendant, du bord supérieur au bord inférieur des parties rectangulaires de complexe, parallèlement aux bords latéraux desdites parties rectangulaires et deux plis de refoulage latéraux symétriques par rapport audit pli de refoulage central et parallèles à ce dernier, à réaliser les chemises par pliage des parties rectangulaires de complexe au niveau du pli de refoulage central, à assembler ensuite une pluralité de chemises entre elles par collage en un bloc solidaire, et enfin à fixer une couverture, préférentiellement rigide, sur les chemises externes du bloc ainsi obtenu.

L'invention sera mieux comprise grâce à la description ci-après, qui se rapporte à un mode de réalisation préféré, donné à titre d'exemple non limitatif, et expliqué avec référence au dessin schématique annexé, dans lequel :
la figure 1 est une vue en plan d'une chemise, en position déployée, faisant partie d'un trieur ou parapheur conforme à l'invention, et,
la figure 2 est une vue schématique en perspective montrant les structures et l'assemblage de deux chemises pliées similaires à celle représentée à la figure 1.

Conformément à l'invention et comme le montrent les figures 1 et 2 des dessins annexés, chacune des chemises 1 constituant le parapheur ou trieur est réalisée en une feuille d'un complexe à au moins deux couches de natures différentes, de manière à présenter, d'une part, sur sa face intérieure 2, une feuille de revêtement 3 et, d'autre part, sur sa face extérieure 4, une feuille de renforcement 5.

Les chemises 1 ainsi réalisées, consistant préférentiellement en une feuille d'un complexe à deux couches, présentent une résistance plus élevée à l'usure ainsi qu'une tenue plus rigide que celles des chemises des parapheurs ou trieurs actuels.

Comme le montre la figure 1, chaque chemise 1 peut comporter, sur sa face intérieure 2, un pli de refoulage central 6 s'étendant, du bord supérieur au bord inférieur de ladite chemise 1, parallèlement aux bords latéraux de celle-ci et, disposés symétriquement par rapport à ce dernier et à une distance prédéterminée, deux plis de refoulage latéraux 7 et 7' parallèles audit pli de refoulage central 6, l'écartement des deux plis de refoulage latéraux étant fonction de l'épaisseur du dos et donc de la contenance de la chemise 1 que l'on souhaite obtenir.

Selon un mode de réalisation préférentiel de l'invention, la feuille de revêtement 3 peut consister en du buvard, du papier, du papier fort, de la carte, du carton, un complexe, du tissu, du polychlorure de vinyle ou en un matériau similaire, la feuille de renforcement 5 étant composée de papier, de papier fort, de carte, de carton, de papier réalisé en fibres synthétiques ou artificielles, de toile, de tissu, d'un complexe, de non-tissé ou d'un matériau synthétique flexible, ayant reçu ou non préalablement une enduction ou un pelliculage et pouvant présenter une résistance élevée à la déchirure.

Un mode de réalisation avantageux de l'invention consiste, à titre d'exemple, à réaliser une feuille de revêtement 3 en buvard ou en carte, associée à une feuille de renforcement 5 en papier ou papier fort.

Conformément à une caractéristique de l'invention représentée à la figure 1 des dessins annexés, chaque chemise 1 peut comporter une ou plusieurs bandes de renforcement 8 et 8', avantageusement en papier, en toile, en non-tissé ou en un matériau synthétique tel que du polychlorure de vinyle, s'étendant chacune le long d'un bord de ladite chemise 1, préférentiellement perpendiculairement aux plis de refoulage 6, 7, 7', au niveau des bords inférieur 9 et/ou supérieur 9' de ladite chemise 1.

Ces bandes de renforcement 8, 8' pourront par exemple être disposées entre la feuille de revêtement 3 intérieure et la feuille de renforcement 5 extérieure.

Néanmoins, il est également possible de fixer ces bandes de renforcement 8, 8', à l'intérieur des chemises 1, sur la feuille de revêtement 3 et/ou, à l'extérieur desdites chemises 1, directement sur la feuille de renforcement 5.

Selon une variante de réalisation de l'invention, non représentée aux dessins annexés, le parapheur ou trieur peut comporter en outre une armature sous forme de fils indépendants (en fibres ou filaments synthétiques ou naturels), de fils réunis en filet ou en toile, d'une feuille de papier, d'une feuille ou d'un film en un matériau synthétique flexible ou analogue, positionnée ou contrecollée entre la feuille de revêtement 3 et la feuille de renforcement 5, au moins dans la zone comportant les plis de refoulage 6, 7, 7' .

Cette armature pourra, le cas échéant, être solidarisée avec l'une des deux feuilles 3 ou 5, avant assemblage mutuel de ces dernières, et confèrera aux chemises 1 une résistance élevée à l'usure, à la flexion répétée et au déchirement, notamment au niveau des plis de refoulage constituant des lignes de pliage préférentielles. Dans le cas de fils, indépendants ou réunis, ces derniers pourront avantageusement s'étendre dans une direction perpendiculaire aux plis de refoulage 6, 7, 7', en traversant ces derniers.

Afin de faciliter l'ouverture et la consultation du trieur ou du parapheur conforme à l'invention, chaque feuillet 10, constitué par le contrecollage des parois de deux chemises 1 adjacentes, peut en outre comporter une encoche 11 au niveau de son bord latéral libre et/ou de son bord inférieur.

Enfin, le dos 12 dudit parapheur ou trieur pourra, à titre exceptionnel, être muni d'une bande de renforcement rapportée supplémentaire, pour des réalisations destinées à être soumises à des efforts très intenses et à une usure très importante, du fait de manipulations répétées, au niveau dudit dos 12.

Néanmoins, cette bande supplémentaire (non représentée) pourra être d'une qualité moyenne, inférieure à celle communément utilisée dans ces applications, le parapheur ou trieur conforme à l'invention présentant déjà, du fait de la constitution spécifique de ses feuillets, un dos dont la solidité est supérieure à celle des parapheurs ou trieurs de l'art antérieur.

L'invention a également pour objet un procédé de fabrication d'un parapheur ou trieur tel que décrit ci-dessus, ledit procédé consistant tout d'abord à réaliser un complexe à au moins deux couches de natures différentes, à découper des parties rectangulaires dudit complexe en vue de réaliser des chemises 1, puis à former sur lesdites parties rectangulaires, avantageusement par refoulage au niveau de la feuille de revêtement 3, un pli de refoulage central 6 s'étendant, du bord supérieur au bord inférieur desdites parties rectangulaires de complexe, parallèlement aux bords latéraux desdites parties rectangulaires et deux plis de refoulage latéraux 7 et 7' symétriques par rapport audit pli de refoulage central 6 et parallèles à ce dernier, à réaliser les chemises 1 par pliage des parties rectangulaires de complexe au niveau du pli de refoulage central 6, à assembler ensuite une pluralité de chemises 1 entre elles par collage en un bloc solidaire, et enfin à fixer une couverture, préférentiellement rigide, sur les chemises 1 externes du bloc ainsi obtenu.

Lors du collage des chemises 1 en un bloc solidaire, il y aura lieu d'éviter un apport de colle au niveau des surfaces comprises entre le pli de refoulage central 6 et chacun des plis de refoulage latéraux 7 et 7' .

Selon une variante de réalisation de l'invention, le complexe mis en oeuvre peut être obtenu par contrecollage d'au moins une feuille de revêtement 3 et d'au moins une feuille de renforcement 5.

Conformément à une autre variante de realisation de l'invention, le complexe utilisé peut également être obtenu par assemblage, en cours de fabrication, d'au moins deux couches de pâtes de fibres, présentant préférentiellement des caractéristiques fibreuses différentes, entre elles, à l'état humide, par application d'une pression.

Le complexe ainsi réalisé pourra, par exemple, se présenter sous la forme d'un papier, d'une carte ou d'un carton, deux couches ou trois couches, dont les couches constitutives peuvent consister, chacune, en un matériau choisi dans le groupe formé par le buvard, le papier, le papier fort, la carte et le carton. Un tel complexe présentera une rigidité supérieure à celle d'un papier ou d'un carton monocouche, tout en étant moins cher, mais également moins résistant, qu'un complexe obtenu par contrecollage.

La réalisation et l'assemblage des chemises 1 entre elles peuvent consister avantageusement à plier lesdites chemises 1 suivant le pli de refoulage central 6, de telle manière que la feuille de revêtement 3 se situe à l'intérieur, puis à enduire de colle la face extérieure 4 de l'une des deux parois des chemises 1 obtenues, au niveau de sa surface comprise entre le bord latéral libre de ladite paroi et le pli de refoulage latéral 7 ou 7' disposé entre ce bord latéral libre et le pli de refoulage central 6, à superposer ensuite une pluralité de chemises 1 les unes sur les autres, en appliquant la face extérieure 4 encollée d'une chemise 1 sur la face extérieure 4 non encollée de la chemise 1 précédente ou en appliquant la face extérieure 4 non encollée d'une chemise 1 sur la face extérieure 4 encollée de la chemise 1 précédente et, enfin, à exercer une pression prédéterminée sur le bloc ainsi formé, pendant une durée dépendant du temps de réaction de la colle utilisée, ledit bloc pouvant, en outre, être pourvu, sur chacune de ses faces, d'une couverture, préférentiellement rigide, fixée sur la face extérieure 4 de la chemise 1 extrême correspondante.

Selon une caractéristique de l'invention, le procédé de fabrication peut en outre consister à mettre en place, au niveau des bords inférieur, supérieur et/ou latéraux des parties rectangulaires de complexe, des bandes de renforcement 8, 8', fixées sur la feuille de revêtement 3 et/ou sur la feuille de renforcement 5, et/ou encore disposées entre lesdites feuilles 3 et 5, ce avant formation des plis de refoulage 6, 7, 7' .

Enfin, il est également possible de découper au moins une encoche 11 au niveau du bord latéral libre et/ou au niveau du bord inférieur de chaque chemise 1, ce après assemblage des parois des chemises 1 entre elles.

Ainsi l'invention permet de réaliser des parapheurs ou trieurs à structure renforcée, dont chacune des chemises constitutives comporte une feuille de revêtement intérieur et une feuille de renforcement extérieur, cette dernière assurant une protection et une augmentation de la résistance desdites chemises, sur la totalité de la surface de ces dernières.

En outre, les parapheurs ou trieurs constitués à partir des chemises décrites ci-dessus ne nécessitent aucune bande de renforcement supplémentaire au niveau de leur dos et peuvent par conséquent être produits avec un cycle de fabrication plus court.

Par ailleurs, il convient de noter que le parapheur ou trieur objet de la présente invention pourra également être désigné, dans certains pays, par la dénomination classeur, ce tout en se rapportant au même objet.

## Revendications

1. Parapheur ou trieur principalement composé d'une pluralité de chemises (1) contrecollées les unes aux autres par une partie au moins de leurs faces extérieures (4), constituant autant de feuillets (10) délimitant les différents compartiments formés par les chemises (1), caractérisé en ce que chaque chemise (1) est réalisée en une feuille d'un complexe à au moins deux couches de natures différentes, de manière à présenter, d'une part, sur sa face intérieure (2) une feuille de revêtement (3) et, d'autre part, sur sa face extérieure (4) une feuille de renforcement (5).

2. Parapheur ou trieur selon la revendication 1, caractérisé en ce que chaque chemise (1) comporte, sur sa face intérieure (2), un pli de refoulage central (6) s'étendant, du bord supérieur au bord inférieur de ladite chemise (1), parallèlement aux bords latéraux de celle-ci et, disposés symétriquement par rapport à ce dernier et à une distance prédéterminée, deux plis de refoulage latéraux (7, 7') parallèles audit pli de refoulage central (6).

3. Parapheur ou trieur selon l'une quelconque des revendications 1 et 2, caractérisé en ce que la feuille de revêtement (3) consiste en du buvard, du papier, du papier fort, de la carte, du carton, un complexe, du tissu, du polychlorure de vinyle ou en un matériau similaire, la feuille de renforcement (5) étant composée de papier, de papier fort, de carte, de carton, de papier réalisé en fibres synthétiques ou artificielles, de toile, de tissu, de non-tissé, d'un complexe ou d'un matériau synthétique flexible, ayant reçu ou non préalablement une enduction ou un pelliculage et pouvant présenter une résistance élevée à la déchirure.

4. Parapheur ou trieur selon l'une quelconque des revendications 1 à 3, caractérisé en ce que chaque chemise (1) comporte une ou plusieurs bandes de renforcement (8 et 8'), avantageusement en papier, en toile, en non-tissé ou en un matériau synthétique tel que du polychlorure de vinyle, s'étendant chacune le long d'un bord de ladite chemise (1), préférentiellement perpendiculairement aux plis de refoulage (6, 7, 7'), au niveau des bords inférieur (9) et/ou supérieur (9') de ladite chemise (1).

5. Parapheur ou trieur selon la revendication 4, caractérisé en ce que les bandes de renforcement (8, 8') sont disposées entre la feuille de revêtement (3) intérieure et la feuille de renforcement (5) extérieure.

6. Parapheur ou trieur selon la revendication 4, caractérisé en ce que les bandes de renforcement (8, 8') sont fixées, à l'intérieur des chemises (1), sur la feuille de revêtement (3) et/ou sur la feuille de renforcement (5), à l'extérieur desdites chemises (1).

7. Parapheur ou trieur selon l'une quelconque des revendications 1 à 6, caractérisé en ce que chaque feuillet (10) comporte une encoche (11) au niveau de son bord latéral libre et/ou de son bord inférieur.

8. Parapheur ou trieur selon l'une quelconque des revendications 1 à 7, caractérisé en ce qu'il comporte une armature sous forme de fils indépendants, de fils réunis en filet ou en toile, d'une feuille de papier, d'une feuille ou d'un film en un matériau synthétique flexible ou analogue, positionnée ou contrecollée entre la feuille de revêtement (3) et la feuille de renforcement (5), au moins dans la zone comportant les plis de refoulage (6, 7, 7').

9. Parapheur ou trieur selon l'une quelconque des revendications 1 à 8, caractérisé en ce que son dos (12) est muni d'une bande de renforcement rapportée.

10. Procédé de fabrication d'un parapheur ou trieur selon l'une quelconque des revendications 1 à 9, caractérisé en ce qu'il consiste à réaliser tout d'abord un complexe à au moins deux couches de natures différentes, à découper des parties rectangulaires dudit complexe en vue de réaliser des chemises (1), puis à former sur lesdites parties rectangulaires, avantageusement par refoulage au niveau de la feuille de revêtement (3), un pli de refoulage central (6) s'étendant, du bord supérieur au bord inférieur desdites parties rectangulaires de complexe, parallèlement aux bords latéraux desdites parties rectangulaires de complexe et deux plis de refoulage latéraux (7, 7') symétriques par rapport audit pli de refoulage central (6) et parallèles à ce dernier, à réaliser les chemises (1) par pliage des parties rectangulaires de complexe au niveau du pli de refoulage central (6), à assembler ensuite une pluralité de chemises (1) entre elles par collage en un bloc solidaire, et enfin à fixer une couverture, préférentiellement rigide, sur les chemises (1) externes du bloc ainsi obtenu.

11. Procédé de fabrication selon la revendication 10, caractérisé en ce que le complexe est obtenu par contrecollage d'au moins une feuille de revêtement (3) et d'au moins une feuille de renforcement (5).

12. Procédé de fabrication selon la revendication 10, caractérisé en ce que le complexe est obtenu par assemblage, en cours de fabrication, d'au moins deux couches de pâtes de fibres, présentant préférentiellement des caractéristiques fibreuses différentes, entre elles, à l'état humide, par application d'une pression.

13. Procédé de fabrication selon l'une quelconque des revendications 10 à 12, caractérisé en ce que la réalisation et l'assemblage des chemises (1) entre elles consistent à plier les parties rectangulaires de complexe suivant le pli de refoulage central (6), de telle manière que la feuille de revêtement (3) se situe à l'intérieur, puis à enduire de colle la face extérieure (4) de l'une des deux parois des chemises (1) obtenues, au niveau de sa surface comprise entre le bord latéral libre de ladite paroi et le pli de refoulage latéral (7 ou 7') disposé entre ce bord latéral libre et le pli de refoulage central (6), à superposer ensuite une pluralité de chemises (1) les unes sur les autres, en appliquant la face extérieure (4) encollée d'une chemise (1) sur la face extérieure (4) non encollée de la chemise (1) précédente ou en appliquant la face extérieure (4) non encollée d'une chemise (1) sur la face extérieure (4) encollée de la chemise (1) précédente et, enfin, à exercer une pression prédéterminée sur le bloc ainsi formé, pendant une durée dépendant du temps de réaction de la colle utilisée, ledit bloc pouvant, en outre, être pourvu, sur chacune de ses faces, d'une couverture, préférentiellement rigide, fixée sur la face extérieure (4) de la chemise (1) extrême correspondante.

14. Procédé de fabrication selon l'une quelconque des revendications 10 à 13, caractérisé en ce qu'il consiste, avant formation des plis de refoulage (6, 7, 7'), à mettre en place, au niveau des bords inférieur, supérieur et/ou latéraux des parties rectangulaires de complexe, des bandes de renforcement (8, 8'), fixées sur la feuille de revêtement (3) et/ou sur la feuille de renforcement (5), et/ou encore disposées entre lesdites feuilles (3, 5).

15. Procédé de fabrication selon l'une quelconque des revendications 10 à 14, caractérisé en ce qu'il consiste, après l'assemblage des parois des chemises (1), à découper au moins une encoche (11) au niveau du bord latéral libre et/ou au niveau du bord inférieur de chaque chemise (1).

## Claims

1. Signature file or sorter mainly composed of a plurality of folders (1) stuck to one another by at least a portion of their external faces (4), constituting as many leaves (10) defining the various compartments formed by the folders (1), characterised in that each folder (1) is produced from a sheet of a complex having at least two layers of different natures, so as to exhibit, on the one hand, on its internal face (2) a covering sheet (3) and, on the other hand, on its external face (4) a reinforcing sheet (5).

2. Signature file or sorter according to Claim 1, characterised in that each folder (1) comprises, on its internal face (2), a central return folder (6) extending from the upper edge to the lower edge of said folder (1) parallel to the lateral edges thereof and, arranged symmetrically to it and at a predetermined distance, two lateral return folds (7, 7') parallel to said central return fold (6).

3. Signature file or sorter according to any one of Claims 1 and 2, characterised in that the covering sheet (3) consists of blotting paper, ordinary paper, strong paper, thin or thick cardboard, a complex, fabric, polyvinyl chloride or a similar material, the reinforcing sheet (5) being composed of ordinary paper, strong paper, thin or thick cardboard, paper produced from synthetic or artificial fibres, cloth, fabric, non-woven fabric, a complex or a flexible synthetic material which may or may not have received a preliminary coating or skin and may have high resistance to tearing.

4. Signature file or sorter according to any one of Claims 1 to 3, characterised in that each folder (1) comprises one or more reinforcing strips (8 and 8') advantageously of paper, cloth, non-woven fabric or of a synthetic material such as polyvinyl chloride, each extending along one edge of said folder (1), preferably perpendicularly to the return folds (6, 7, 7') in the region of the lower edges (9) and/or upper edges (9') of said folder (1).

5. Signature file or sorter according to Claim 4, characterised in that the reinforcing strips (8, 8') are arranged between the internal covering sheet (3) and the external reinforcing sheet (5).

6. Signature file or sorter according to Claim 4, characterised in that the reinforcing strips (8, 8') are fixed, inside the folders (1), to the covering sheet (3) and/or to the reinforcing sheet (5) outside said folders (1).

7. Signature file or sorter according to any one of Claims 1 to 6, characterised in that each leaf (10) comprises a notch (11) in the region of its free lateral edge and/or its lower edge.

8. Signature file or sorter according to any one of Claims 1 to 7, characterised in that it comprises a framework in the form of independent threads, threads connected to form a net or cloth, a sheet of paper, a sheet or film of flexible synthetic material or the like, positioned or stuck between the covering sheet (3) and the reinforcing sheet (5) at least in the region comprising the return folds (6, 7, 7').

9. Signature file or sorter according to any one of Claims 1 to 8, characterised in that its back (12) is equipped with an added reinforcing strip.

10. Process for producing a signature file or sorter according to any one of Claims 1 to 9, characterised in that it involves firstly producing a complex having at least two layers of different natures, cutting out rectangular portions of said complex in order to produce folders (1), then forming on said rectangular portions, advantageously by folding, in the region of the covering sheet (3), a central return fold (6) extending from the upper edge to the lower edge of said rectangular portions of complex, parallel to the lateral edges of said rectangular portions of complex and two lateral return folds (7, 7') symmetrical about said central return fold (6) and parallel thereto, producing the folders (1) by folding the rectangular portions of complex in the region of the central return fold (6), then connecting a plurality of folders to one another by adhesion to form an integral block and finally fixing a cover, preferably a rigid cover, to the external folders (1) of the block thus obtained.

11. Production process according to Claim 10, characterised in that the complex is obtained by sticking together at least one covering sheet (3) and at least one reinforcing sheet (5).

12. Production process according to Claim 10, characterised in that the complex is obtained by connecting, during production, at least two layers of fibre pulps preferably exhibiting different fibrous properties to one another in the moist state by application of pressure.

13. Production process according to any one of Claims 10 to 12, characterised in that the production and connection of the folders (1) to one another involve folding the rectangular portions of complex along the central return fold (6) such that the covering sheet (3) is located inside, then coating the external face (4) of one of the two walls of the folders (1) obtained with glue in the region of its surface contained between the free lateral edge of said wall and the lateral return fold (7 or 7') arranged between this free lateral edge and the central return fold (6), then superimposing a plurality of folders (1) on one another by applying the glued external face (4) of one folder (1) to the unglued external face (4) of the preceding folder (1) or by applying the unglued external face (4) of a folder (1) to the glued external face (4) of the preceding folder (1) and finally exerting a predetermined pressure on the block thus formed for a period depending on the reaction time of the glue used, said block also being capable of being provided on each of its faces with a cover, preferably a rigid cover, fixed to the external face (4) of the corresponding extreme folder (1).

14. Production process according to any one of Claims 10 to 13, characterised in that it involves positioning, before formation of the return folds (6, 7, 7'), in the region of the lower, upper and/or lateral edges of the rectangular portions of complex, reinforcing strips (8, 8') fixed on the covering sheet (3) and/or the reinforcing sheet (5) and/or again arranged between said sheets (3, 5).

15. Production process according to any one of Claims 10 to 14, characterised in that it involves, after connection of the walls of the folders (1), cutting out at least one notch (11) in the region of the free lateral edge and/or in the region of the lower edge of each folder (1).

## Patentansprüche

1. Unterschriftsmappe oder Sortierer, im wesentlichen bestehend aus einer Vielzahl von Aktendeckeln (1), die zumindest mit einem Teil ihrer Außenflächen (4) aneinandergeklebt sind und die Trennblätter (10) darstellen, die die verschiedenen von den Aktendeckeln (1) gebildeten Fächer begrenzen, dadurch gekennzeichnet, daß jeder Aktendeckel (1) als Blatt aus einem Komplex von zumindest zwei Schichten unterschiedlicher Natur ausgeführt ist, sodaß er einerseits auf seiner Innenfläche (2) eine Abdeckfolie (3) und andererseits auf seiner Außenfläche (4) eine Verstärkerfolie (5) aufweist.

2. Unterschriftsmappe oder Sortierer nach Anspruch 1, dadurch gekennzeichnet, daß jeder Aktendeckel (1) auf seiner Innenfläche (2) einen mittleren Knickfalz (6) umfaßt, der sich vom oberen zum unteren Rand des erwähnten Aktendeckels (1) parallel zu den Seitenrändern desselben erstreckt, und, symmetrisch zu letzterem in einem vorgegebenen Abstand angeordnet, zwei seitliche Knickfalze (7, 7') umfaßt, die zu dem erwähnten mittleren Knickfalz (6) parallel sind.

3. Unterschriftsmappe oder Sortierer nach einem der Ansprüche 1 und 2, dadurch gekennzeichnet, daß die Abdeckfolie (3) aus Löschpapier, Papier, festem Papier, einer Karte, Karton, einem Komplex, Stoff, Polyvinylchlorid oder aus einem ähnlichen Material besteht, wobei die Verstärkerfolie (5) aus Papier, festem Papier, einer Karte, Karton, Papier aus Kunst- oder Chemiefasern, Leinen, Stoff, Faservlies, einem Komplex oder einem biegsamen synthetischen Material besteht, welche vorher beschichtet oder mit einer dünnen Folie überzogen wurden oder auch nicht und eine hohe Reißfestigkeit aufweisen können.

4. Unterschriftsmappe oder Sortierer nach einem der Ansprüche 1 bis 3, dadurch gekennzeichnet, daß jeder Aktendeckel (1) ein oder mehrere Versteifungsbänder (8 und 8'), vorzugsweise aus Papier, Leinen, Faservlies oder aus einem synthetischen Material wie Polyvinylchlorid, umfaßt, die sich jeweils entlang eines Randes des erwähnten Aktendeckels (1), vorzugsweise senkrecht zu den Knickfalzen (6, 7, 7') im Bereich des unteren (9) und/oder oberen Randes (9') des erwähnten Aktendeckels (1) erstrecken.

5. Unterschriftsmappe oder Sortierer nach Anspruch 4, dadurch gekennzeichnet, daß die Versteifungsbänder (8, 8') zwischen der inneren Abdeckfolie (3) und der äußeren Verstärkerfolie (5) angeordnet sind.

6. Unterschriftsmappe oder Sortierer nach Anspruch 4, dadurch gekennzeichnet, daß die Versteifungsbänder (8, 8') im Inneren der Aktendeckel (1) auf der Abdeckfolie (3) und/oder auf der Verstärkerfolie (5) außen an den erwähnten Aktendeckeln (1) befestigt sind.

7. Unterschriftsmappe oder Sortierer nach einem der Ansprüche 1 bis 6, dadurch gekennzeichnet, daß jedes Trennblatt (10) eine Kerbe (11) im Bereich seines freien Seitenrandes und/oder seines unteren Randes umfaßt.

8. Unterschriftsmappe oder Sortierer nach einem der Ansprüche 1 bis 7, dadurch gekennzeichnet, daß sie/er eine Verstärkung in Form einzelner Garne, in einem Netz oder Gewebe verbundener Garne, eines Blattes Papier, eines Blattes oder einer Folie aus einem biegsamen synthetischen Material oder ähnlichem umfaßt, die zwischen der Abdeckfolie (3) und der Verstärkerfolie (5) zumindest in dem Bereich, der die Knickfalze (6, 7, 7') umfaßt, angeordnet oder angeklebt ist.

9. Unterschriftsmappe oder Sortierer nach einem der Ansprüche 1 bis 8, dadurch gekennzeichnet, daß ihr/sein Rücken (12) mit einem aufgesetzten Versteifungsband versehen ist.

10. Verfahren zur Herstellung einer Unterschriftsmappe oder eines Sortierers nach einem der Ansprüche 1 bis 9, dadurch gekennzeichnet, daß es darin besteht, zuerst einen Komplex von zumindest zwei Schichten unterschiedlicher Natur herzustellen, rechteckige Teile aus dem erwähnten Komplex auszuschneiden, um Aktendeckel (1) herzustellen, sodann auf den erwähnten rechteckigen Teilen, vorzugsweise durch Eindrücken im Bereich der Abdeckfolie (3), einen mittleren Knickfalz (6) zu bilden, der sich vom oberen zum unteren Rand der erwähnten rechteckigen Komplexteile, parallel zu den Seitenrändern der erwähnten rechteckigen Komplexteile erstreckt, und zwei seitliche Knickfalze (7, 7') zu bilden, die zu dem erwähnten mittleren Knickfalz (6) symmetrisch und zu letzterem parallel sind, die Aktendeckel (1) durch Knicken der rechteckigen Komplexteile im Bereich des mittleren Knickfalzes (6) herzustellen, sodann eine Vielzahl von Aktendeckeln (1) untereinander durch Kleben zu einem festen Block zu verbinden und schließlich eine vorzugsweise feste Abdeckung auf die äußeren Aktendeckel (1) des auf diese Weise hergestellten Blocks zu befestigen.

11. Herstellungsverfahren nach Anspruch 10, dadurch gekennzeichnet, daß der Komplex durch Aneinanderkleben von zumindest einer Abdeckfolie (3) und einer Verstärkerfolie (5) hergestellt wird.

12. Herstellungsverfahren nach Anspruch 10, dadurch gekennzeichnet, daß der Komplex dadurch gebildet wird, daß zumindest zwei Schichten Fasermasse, die vorzugsweise untereinander unterschiedliche Fasereigenschaften aufweisen, während der Herstellung im feuchten Zustand durch Aufbringen eines Drucks verbunden werden.

13. Herstellungsverfahren nach einem der Ansprüche 10 bis 12, dadurch gekennzeichnet, daß die Herstellung und Verbindung der Aktendeckel (1) miteinander darin bestehen, die rechteckigen Komplexteile entlang des mittleren Knickfalzes (6) zu falten, so daß sich die Abdeckfolie (3) im Inneren befindet, sodann die Außenfläche (4) einer der beiden Wände der hergestellten Aktendeckel (1) im Bereich der Fläche, die zwischen dem freien Seitenrand der erwähnten Wand und dem seitlichen Knickfalz (7 oder 7') angeordnet ist, der sich zwischen diesem freien Seitenrand und dem mittleren Knickfalz (6) befindet, mit Kleber zu überziehen, sodann eine Vielzahl von Aktendeckeln (1) übereinanderzulegen, indem die mit Kleber beschichtete Außenfläche (4) eines Aktendeckels (1) auf die nicht mit Kleber beschichtete Außenfläche (4) des vorhergehenden Aktendeckels (1) gelegt wird oder indem die nicht mit Kleber beschichtete Außenfläche (4) eines Aktendeckels (1) auf die mit Kleber beschichtete Außenfläche (4) des vorhergehenden Aktendeckels (1) gelegt wird, und schließlich einen vorgegebenen Druck auf den auf diese Weise gebildeten Block während einer Zeit, die von der Einwirkzeit des verwendeten Klebers abhängt, auszuüben, wobei der Block ferner auf jeder seiner Flächen mit einer vorzugsweise festen Abdeckung versehen werden kann, die auf der Außenfläche (4) des entsprechenden äußeren Aktendeckels (1) befestigt wird.

14. Herstellungsverfahren nach einem der Ansprüche 10 bis 13, dadurch gekennzeichnet, daß es vor der Bildung der Knickfalze (6, 7, 7') darin besteht, im Bereich des unteren, oberen und/oder seitlichen Randes der rechteckigen Komplexteile Versteifungsbänder (8, 8') anzubringen, die auf der Abdeckfolie (3) und/oder auf der Verstärkerfolie (5) befestigt und/oder auch zwischen den erwähnten Folien (3, 5) angeordnet sind.

15. Herstellungsverfahren nach einem der Ansprüche 10 bis 14, dadurch gekennzeichnet, daß es nach dem Verbinden der Wände der Aktendeckel (1) darin besteht, zumindest eine Kerbe (11) im Bereich des freien Seitenrandes und/oder im Bereich des unteren Randes jedes Aktendeckels (1) auszuschneiden.
